# FASCICULE DE BREVET EUROPEEN

(11) **EP 0 479 377 B1**
(45) Date de publication et mention de la délivrance du brevet: **03.01.1996**
(21) Numéro de dépôt: 91202505.3
(22) Date de dépôt: 26.09.1991
(51) Int. Cl.: G05F 3/26

(54) **Source de courant à rapport donné entre courant de sortie et d'entrée**
Stromquelle mit bestimmtem Verhältnis zwischen Eingangs- und Ausgangsströmen
Current source with a given ratio between input and output currents

(30) Priorité: 05.10.1990 FR 9012307
(43) Date de publication de la demande: 08.04.1992
(73) Titulaire: PHILIPS COMPOSANTS, F-92150 Suresnes (FR); Philips Electronics N.V., NL-5621 BA Eindhoven (NL)
(72) Inventeur: Perraud, Jean-Claude, F-75008 Paris (FR)
(74) Mandataire: Charpail, François

(56) Documents cités:
- FR-A- 239 719
- FR-A- 2 325 979
- US-A- 4 354 122
- IBM TECHNICAL DISCLOSURE BULLETIN.vol. 26, no. 3B, Août 1983, NEW YORK US pages 1374 - 1376; D. D. MYRON ET AL.: 'Beta Compensated Current Mirror Cicuit'

## Description

La présente invention a pour objet une source de courant présentant un rapport donné entre un courant de sortie I et un courant d'entrée i et comprenant une première branche série comportant une première résistance en série avec le trajet de courant principal d'un premier transistor, de manière à être traversée par le courant d'entrée, et une deuxième branche série comportant une deuxième résistance en série avec le trajet de courant principal d'un deuxième transistor pour délivrer le courant de sortie, le premier et le deuxième transistors étant agencés de manière à former un premier miroir de courant.

De telles sources de courant sont en général utilisées pour des rapports G peu élevés (jusqu'à 10 environ) entre le courant de sortie et le courant d'entrée. Pour ces applications, le deuxième transistor présente une surface d'émetteur G fois plus grande que le premier transistor (ou il est constitué par G transistors individuels identiques au premier transistor et disposés en parallèle), de manière à obtenir la même chute de tension base-émetteur dans les premier et deuxième transistors, et éviter les dérives thermiques du rapport G.

Pour des rapports G plus élevés, par exemple allant jusqu'à 100, une telle solution conduirait à des dimensions prohibitives pour le deuxième transistor, et on utilise alors des montages mettant en oeuvre un amplificateur opérationnel. De telles solutions sont par exemple mises en oeuvre par MATRA COMMUNICATION (demande de brevet français 88 01645 du 11 février 1988, en particulier figure 5), SGS-THOMSON (notice du circuit TEA 7063 - Telephone Speech and Peripherals Line Control) et MOTOROLA (Product preview du circuit TCA 3385 - Telephone Ring Signal Converter).

Ces modes de réalisation présentent l'inconvénient d'exiger la présence d'un amplificateur opérationnel qui consomme une surface relativement élevée de circuit intégré, et qui en outre peut présenter des problèmes de statilité, surtout si le circuit fait partie d'un montage complexe présentant des étages en cascade.

La présente invention a pour objet une source de courant permettant d'obtenir en particulier, mais non exclusivement, des rapports élevés entre un courant de sortie et un courant d'entrée, sans dérive thermique appréciable du rapport G, et en mettant en oeuvre un circuit beaucoup plus simple qu'un amplificateur opérationnel et ne posant en outre pas de problème de stabilité.

Une source de courant selon l'invention est ainsi définie dans la partie caractérisante de la revendication 1.

Le circuit de compensation, facilement réalisable selon la technique des sources de courant, permet de compenser l'écart entre la tension émetteur-base des deux transistors, qui n'ont de ce fait plus besoin d'être de dimensions différentes, et on évite la complication et la consommation de surface de cristal de circuit intégré, qu'impose la mise en oeuvre d'un amplificateur opérationnel, d'où réduction du coût.

Le circuit de compensation peut comporter une troisième branche série comportant les trajets de courant principal d'un troisième transistor monté en diode et d'un quatrième transistor, ainsi qu'une quatrième branche série comportant le trajet de courant principal d'un cinquième transistor dont la base est connectée à celle du troisième transistor, et une troisième résistance. Selon un premier mode de réalisation, permettant d'obtenir une compensation approchée, le quatrième transistor est monté en diode. Selon un deuxième mode de réalisation préféré, permettant une compensation précise, la quatrième branche série comporte, entre le trajet de courant principal du cinquième transistor et la troisième résistance, le trajet de courant principal d'un sixième transistor dont la base est connectée au collecteur du quatrième transistor, dont le collecteur est connecté à la base du quatrième transistor, et dont l'émetteur a une surface supérieure à celle de l'émetteur du quatrième transistor.

La troisième branche série peut être agencée pour être traversée par un courant sensiblement égal au courant d'entrée. Ceci permet d'alimenter le circuit de compensation sans avoir à produire spécifiquement une valeur de courant. Comme il est facile de choisir un courant de compensation inférieur au courant d'entrée, une alimentation du circuit de compensation à partir d'un courant égal au courant d'entrée est toujours suffisante.

La première branche série peut comporter une quatrième résistance en série avec la première résistance, le compensateur de courant présentant alors une entrée connectée à un point commun à la première et à la quatrième résistance. Ceci permet de disposer d'un paramètre supplémentaire pour déterminer la compensation.

La source de courant peut présenter une branche d'entrée présentant une résistance d'entrée et formant un deuxième miroir de courant avec la première branche série. On peut ainsi réaliser un interface tampon ayant une impédance d'entrée fixe ou programmable et empêchant les interférences de la sortie vers l'entrée de l'interface.

L'invention concerne également un amplificateur de puissance, la résistance d'entrée étant constituée par un pont diviseur dont le point milieu constitue l'entrée de l'amplificateur.

L'invention sera mieux comprise à la lecture de la description qui va suivre, donnée à titre d'exemple non limitatif, en liaison avec les dessins qui représentent :
- la figure 1, une source de courant à rapport élevé entre courant de sortie et courant d'entrée et mettant en oeuvre un amplificateur opérationnel,
- la figure 2, une source de courant selon un mode préféré de réalisation de l'invention,
- la figure 3, une variante simplifiée du circuit de compensation de la figure 2,
- la figure 4, un amplificateur de puissance comprenant une source de courant selon l'invention.

Selon la figure 1, un amplificateur opérationnel AP présente à son entrée non inverseuse une résistance R et une résistance R' à sa sortie B (émetteur d'un transistor T monté en émetteur-suiveur), connectée à l'entrée inverseuse de l'amplificateur AP. Un courant d'entrée i est injecté à l'entrée A et traverse la résistance R. L'amplificateur AP maintenant égales les tensions en A et en B, on a :$\text{G=} \frac{\text{I}}{\text{i}} \text{=} \frac{\text{R}}{\text{Rʹ}}$

Le rapport G est défini avec une bonne précision, mais par contre un amplificateur opérationnel nécessite de nombreux composants et pose des problèmes de stabilité et de réponse en fréquence.

Selon la figure 2, un transistor T₁ de type pnp a son émetteur relié à une source de tension d'alimentation Vcc à travers deux résistances en série R₁ et R₂, et sa base (point D) à celle d'un transistor T₂ de type pnp dont l'émetteur est relié à la source de tension Vcc à travers une résistance R₃ et dont le collecteur fournit un courant de sortie I. Un transistor npn T₁₀ a sa base connectée au collecteur du transistor T₁, son collecteur à la base des transistors T₁ et T₂ et son émetteur au pôle de mode commun (masse). Les transistors T₁ et T₂ forment un miroir de courant dans le rapport G entre les courants I et i, mais avec une dépendance thermique importante si les deux transistors ne sont pas dans des rapports de dimension correspondant au rapport G, c'est-à-dire que l'émetteur du transistor T₂ a une surface efficace égale à G fois celle de l'émetteur du transistor T₁.

Un miroir de courant d'entrée comporte en série entre la source de tension Vcc et le pôle de mode commun une résistance R₅ et le trajet de courant principal d'un transistor npn T₁₅ monté en diode par court-circuit base-collecteur. La base du transistor T₁₅ est connectée à celle d'un transistor npn T₁₄ dont le trajet de courant principal est en série entre le collecteur du transistor T₁ et la masse. Pour des transistors T₁₄ et T₁₅ identiques, le même courant d'entrée i traverse leurs trajets de courant principal.

L'idée de base de l'invention est de faire passer dans la branche d'entrée un courant de compensation i₀ propre à corriger la dépendance thermique du rapport G. Il n'est alors plus nécessaire d'utiliser des transistors T₁ et T₂ de dimensions différentes. Pour le calcul on a choisi la configuration suivante :
- le courant i₀ traverse la résistance R₁,
- les transistors T₁ et T₂ ont pour constantes de courant caractéristiques respectivement iₛ₁ et iₛ₂, c'est-à-dire iₛ₁ = iₛ₂ si T₁ et T₂ sont nominalement identiques.

Les transistors T₁ et T₂ ayant leur trajet de courant principal traversé respectivement par les courants i et I, leurs tensions base-émetteur respectivement V _{BET1} et V_{BET2} ont pour valeur :${\text{V}}_{\text{BET1}} {\text{=V}}_{\text{T}} \text{Log} \frac{\text{i}}{{\text{i}}_{\text{s1}}}$${\text{V}}_{\text{BET2}} {\text{=V}}_{\text{T}} \text{Log} \frac{\text{i}}{{\text{i}}_{\text{s2}}}$${\text{V}}_{\text{T}} \text{=} \frac{\text{kT}}{\text{q}}$
- k: = constante de Boltzmann
- q: = charge de l'électron
- T: = température absolue

En écrivant l'égalité des tensions au point D, on a alors :${\text{R}}_{\text{1}} \left({\text{i+i}}_{\text{0}}\right) {\text{+R}}_{\text{2}} {\text{i+V}}_{\text{T}} \text{log} \frac{\text{i}}{{\text{i}}_{\text{s1}}} {\text{=R}}_{\text{3}} {\text{I+V}}_{\text{T}} \text{log} \frac{\text{I}}{{\text{i}}_{\text{s2}}}$ soit :$\left({\text{R}}_{\text{1}} {\text{+R}}_{\text{2}}\right) {\text{i-R}}_{\text{3}} {\text{I=V}}_{\text{T}} \text{log} \frac{\text{I}}{\text{i}} \frac{{\text{i}}_{\text{s1}}}{{\text{i}}_{\text{s2}}} {\text{-R}}_{\text{1}} {\text{i}}_{\text{0}}$ On aura compensation pour :${\text{R}}_{\text{1}} {\text{i}}_{\text{0}} {\text{=V}}_{\text{T}} \text{log} \frac{\text{I}}{\text{i}} \frac{{\text{i}}_{\text{s1}}}{{\text{i}}_{\text{s2}}}$et donc$\text{G=} \frac{\text{I}}{\text{i}} \text{=} \frac{{\text{R}}_{\text{1}} {\text{+R}}_{\text{2}}}{{\text{R}}_{\text{3}}}$

Pour réaliser le compensateur, le point commun F aux résistances R₁ et R₂ est connecté au collecteur d'un transistor npn T₅ dont le trajet de courant principal est en série avec celui d'un transistor T₆ de même type et une résistance R₄ dont une borne est à la masse. La base du transistor T₅ est connectée à celle d'un transistor npn T₃ monté en diode et dont le trajet de courant principal est en série avec celui d'un transistor T₄ dontl'émetteur est à la masse. La base du transistor T₄ est connectée au collecteur du transistor T₆ et le collecteur du transistor T₄ est connecté à la base du transistor T₆. La branche série constituée par les transistors T₃ et T₄ est alimentée par une source de courant d'intensité arbitraire, ici choisie égale au courant d'entrée i pour simplifier le circuit. Il suffit en effet d'un transistor T₁₃ de type npn dont la base est connectée à celle du transistor T₁₄ (et du transistor T₁₅), dont l'émetteur est à la masse et dont le collecteur est connecté à celui d'un transistor pnp T₁₁ dont l'émetteur est connecté à la source de tension Vcc et qui est monté en diode par interconnexion base-collecteur. En connectant ce point d'interconnexion base-collecteur du transistor T₁₁ à la base d'un transistor pnp T₁₂ dont le trajet de courant principal est en série avec celui du transistor T₃, et dont l'émetteur est connecté à la source de tension Vcc, on obtient un miroir de courant faisant circuler le courant i dans la branche série T₃, T₄.

Le courant i₀ a pour valeur :${\text{R}}_{\text{4}} {\text{i}}_{\text{0}} {\text{=V}}_{\text{T}} \text{log} \frac{{\text{i}}_{\text{s6}}}{{\text{i}}_{\text{s4}}}$ is₄ et is₆ étant les constantes de courant caractéristiques des transistors respectivement T₄ et T₆. Le rapport iₛ₄/iₛ₆ est égal au rapport des surfaces efficaces des émetteurs respectivement de T₆ et de T₄.$\frac{{\text{R}}_{\text{1}}}{{\text{R}}_{\text{4}}} \text{=} \frac{\text{log} \frac{\text{I}}{\text{i}} \frac{{\text{i}}_{\text{s1}}}{{\text{i}}_{\text{s2}}}}{\text{log} \frac{{\text{i}}_{\text{s6}}}{{\text{i}}_{\text{s4}}}}$

Application numérique :${\text{G = 100 i}}_{\text{s1}} {\text{= i}}_{\text{s2}} {\text{i}}_{\text{s6}} {\text{= 2i}}_{\text{s4}}$${\text{R}}_{\text{1}} {\text{+ R}}_{\text{2}} {\text{= 100 R}}_{\text{3}} {\text{R}}_{\text{1}} {\text{= 6,64 R}}_{\text{4}}$

Selon la figure 3, la compensation par le courant i₀ est obtenue par un circuit plus simple que précédemment, en ce que le transistor T₆ est omis et que le transistor T₄ est monté en diode. La compensation n'est qu'approchée et une condition est que i₀ soit très voisin de i.

On a alors :${\text{i}}_{\text{0}} \text{=} \frac{{\text{V}}_{\text{T}}}{{\text{R}}_{\text{4}}} \text{log} \frac{\text{i}}{{\text{i}}_{\text{s4}}}$

La figure 4 présente un amplificateur de puissance mettant en oeuvre une source de courant telle que définie ci-dessus. La résistance R₅ est remplacée par deux résistances en série R'₅ et R"₅ dont le point milieu constitue l'entrée E de l'amplificateur. On obtient donc un gain en tension égal à R₁+R₂/R"₅, et un gain en courant égal à G.

### Exemple :

${\text{R'}}_{\text{5}} {\text{= 1 MΩ R"}}_{\text{5}} \text{= 1 kΩ}$${\text{R}}_{\text{1}} {\text{+ R}}_{\text{2}} {\text{= 100 kΩ R}}_{\text{3}} \text{= 1 kΩ}$

On remarque que dans la description précédente, le courant i₀ était introduit au point F commun aux résistances R₁ et R₂ de la branche d'entrée. Comme la compensation est réalisée par introduction d'une chute de tension additionnelle dans la branche d'entrée, celle-ci peut s'effectuer en tout point de celle-ci. En articulier, il pourrait n'y avoir qu'une résistance R₁ (R₂ = 0). La présence de la résistance R₂ permet de faciliter le choix des valeurs.

## Revendications

1. Source de courant présentant un rapport donné entre un courant de sortie I et un courant d'entrée i et comprenant une première branche série comportant une première résistance (R₁ + R₂) en série avec le trajet de courant principal d'un premier transistor (T₁), de manière à être traversée par le courant d'entrée i, et une deuxième branche série comportant une deuxième résistance (R₃) en série avec le trajet de courant principal d'un deuxième transistor (T₂) pour délivrer le courant de sortie I, le premier et le deuxième transistors étant agencés de manière à former un premier miroir de courant, caractérisé en ce qu'un noeud F partageant la première résistance en deux portions, une première portion (R₁) de valeur R₁ non nulle éloignée du premier transistor et une deuxième portion (R₂) de valeur R₂, adjacente au premier transistor, ce noeud F est connecté à une troisième branche série incluant le trajet de courant principal d'un troisième transistor (T₃) connecté en diode et celui d'un quatrième transistor dont l'émetteur est connecté à la masse, noeud F qui est également connecté à une quatrième branche série incluant le trajet de courant principal d'un cinquième transistor (T₅) dont la base est connectée à la base du troisième transistor (T₃) ainsi qu'une troisième résistance (R₄) connectée par ailleurs à la masse, pour fournir un courant de compensation (iₒ) créant dans la première portion (R₁) de la première résistance une chute de tension qui est proportionnelle à la température absolue et au logarithme du rapport du courant de sortie (I) sur le courant d'entrée (i) multiplié par le rapport des constantes de courant caractéristiques respectivement (iₛ₁) du premier transistor (T₁) et (iₛ₂) du deuxième transistor (T₂), chute de tension qui est également proportionnelle au rapport des valeurs de résistance R₁/R₄.

2. Source de courant selon la revendication 1, caractérisée en ce que le quatrième transistor (T₄) est connecté en diode et en ce que le courant de compensation (iₒ) est choisi pour être de valeur voisine à celle du courant d'entrée (i).

3. Source de courant selon la revendication 1, caractérisée en ce que la quatrième branche série inclut encore, entre le cinquième transistor (T₅) et la troisième résistance (R₄), le trajet de courant principal d'un sixième transistor (T₆), dont la base et le collecteur sont connectés en croix avec la base et le collecteur du quatrième transistor (T₄) et dont l'émetteur a une surface supérieure à celle de l'émetteur du quatrième transistor (T₄).

4. Source de courant selon l'une des revendications 1 à 3, caractérisée en ce que la troisième branche série est alimentée par un courant sensiblement égal au courant d'entrée (i).

5. Source de courant selon l'une des revendications 1 à 4, caractérisée en ce que la première branche série est connectée à la sortie d'un deuxième miroir de courant (T₁₄, T₁₅), fournissant ledit courant d'entrée (i) déterminé par une résistance d'entrée (R₅).

6. Amplificateur de puissance caractérisé en ce qu'il comporte une source de courant selon la revendication 5, la résistance d'entrée étant constituée par un pont diviseur (R'₅, R"₅) dont le point milieu constitue l'entrée (E) de l'amplificateur.

## Patentansprüche

1. Stromquelle, die ein bestimmtes Verhältnis zwischen einem Ausgangsstrom I und einem Eingangsstrom i hat und eine erste Reihenschaltung aufweist, die einen ersten Widerstand (R₁ + R₂) in Reihenschaltung mit der Hauptstromstrecke eines ersten Transistors (T₁) aufweist, der von dem Eingangsstrom i durchflossen wird, und eine zweite Reihenschaltung, die einen zweiten Widerstand (R₃) in Reihenschaltung mit der Hauptstromstrecke eines zweiten Transistors (T₂) aufweist zum Erzeugen des Ausgangsstromes I_{,} wobei der erste und der zweite Transistor eine erste Stromspiegelschaltung bilden, dadurch gekennzeichnet, daß ein Knotenpunkt F, der den ersten Widerstand in zwei Teile aufteilt, und zwar einen ersten Teil (R₁) mit dem Wert R₁ nicht Null entfernt vom ersten Transistor und einen zweiten Teil (R₂) mit dem Wert R₂, nahe bei dem ersten Transistor, wobei dieser Knotenpunkt F mit einer dritten Reihenschaltung verbunden ist, welche die Hauptstromstrecke eines dritten Transistors (T₃) enthält, die als Diode geschaltet ist, und die eines vierten Transistors aufweist, dessen Emitter nach Erde verbunden ist, wobei der Knotenpunkt F ebenfalls mit einer vierten Reihenschaltung verbunden ist, welche die Hauptstromstrecke eines fünften Transistors (T₅) aufweist, dessen Basis mit der des dritten Transistors (T₃) verbunden ist, ebenso wie einen dritten Widerstand (R₄), der andererseits nach Erde verbunden ist zum Liefern eines Kompensationsstroms (i₀), wodurch in dem ersten Teil (R₁) des ersten Widerstandes ein Spannungsabfall erzeugt wird, der zu der absoluten Temperatur proportional ist sowie zu dem Logarithmus des Verhältnisses des Ausgangsstroms (I) zu dem Eingangsstrom (i) multipliziert mit dem Verhältnis der charakteristischen Stromkonstanten (iₛ₁) des ersten Transistors (T₁) zu (i_{S2}) des zweiten Transistors (T₂), wobei dieser Spannungsabfall ebenfalls proportional zu den Widerstandswerten R₁/R₄ ist.

2. Stromquelle nach Anspruch 1, dadurch gekennzeichnet, daß der vierte Transistor (T₄) als Diode geschaltet ist und daß der Kompensationsstrom (i₀) einen Wert hat, der derart gewählt ist, daß er in der Nähe des Wertes des Eingangsstroms (i) liegt.

3. Stromquelle nach Anspruch 1, dadurch gekennzeichnet, daß die vierte Reihenschaltung zwischen dem fünften Transistor (T₅) und dem dritten Widerstand (R₄) die Hauptstromstrecke eines sechsten Transistors (T₆) aufweist, dessen Basis und Kollektor überkreuz mit der Basis und dem Kollektor des vierten Transistors (T₄) verbunden sind und dessen Emitter eine größere Oberfläche hat als der Emitter des vierten Transistors (T₄).

4. Stromquelle nach einem der Ansprüche 1 bis 3, dadurch gekennzeichnet, daß die dritte Reihenschaltung durch einen Strom gespeist wird, der dem Eingangsstrom (i) nahezu entspricht.

5. Stromquelle nach einem der Ansprüche 1 bis 4, dadurch gekennzeichnet, daß die erste Reihenschaltung mit dem Ausgang der zweiten Stromspiegelschaltung (T₁₄ ,T₁₅) verbunden ist, wobei der genannte Eingangsstrom (i) über einen Eingangswiderstand (R₅) geliefert wird.

6. Leistungsverstärker, dadurch gekennzeichnet, daß er eine Stromquelle nach Anspruch 5 enthält, wobei der Eingangswiderstand durch eine Teilerbrücke (R'₅, R"₅) gebildet wird, deren Mittenpunkt den Eingang (E) des Verstärkers bildet.

## Claims

1. Current source which has a given ratio of an output current I to an input current i and comprises a first series combination which includes a first resistor (R₁ + R₂) connected in series with the main current path of a first transistor (T₁) as to pass the input current i, and a second series combination which includes a second resistor (R₃) connected in series with the main current path of a second transistor (T₂) for producing the output current I, the first and second transistors being connected so as to form a first current mirror circuit, characterized in that a node F dividing the first resistor into two parts, a first part (R₁) having a non-zero value R₁, remote from the first transistor, and a second part (R₂) having value R₂, near the first transistor, which node F is connected to a third series combination which includes the main current path of a third transistor (T₃) connected as a diode and the main current path of a fourth transistor whose emitter is connected to ground, which node F is also connected to a fourth series combination which includes the main current path of a fifth transistor (T₅) whose base is connected to the base of the third transistor (T₃) as well as a fourth resistor (R₄) connected on the other side to ground, for producing an equalizing current (iₒ) which in the first part (R₁) of the first resistor causes a voltage drop to occur that is proportional to the absolute temperature and to the logarithm of the ratio of the output current (I) to the input current (i) multiplied by the ratio of the respective characteristic current constant (iₛ₁) of the first transistor (T₁) and (iₛ₂) of the second transistor (T₂), which voltage drop is also proportional to the resistance ratio R₁/R₄.

2. Current source as claimed in Claim 1, characterized in that the fourth transistor (T₄) is connected as a diode and in that the equalizing current (i₀) is selected as the next value of the input current (i).

3. Current source as claimed in Claim 1, characterized in that the fourth series combination further comprises, between the fifth transistor (T₅) and the third resistor (R₄) the main current path of a sixth transistor (T₆) whose base and collector are cross-connected to the base and collector of the fourth transistor (T₄), and whose emitter has a surface area which is larger than that of the emitter of the fourth transistor (T₄).

4. Current source as claimed in one of the Claims 1 to 3, characterized in that the third series combination is fed by a current which is substantially equal to the input current (i).

5. Current source as claimed in one of the Claims 1 to 4, characterized in that the first series combination is connected to the output of a second current mirror circuit (T₁₄, T₁₅) which produces said input current (i) under the influence of an input resistor (R₅).

6. Power amplifier, characterized in that it comprises a current source as claimed in Claim 5, in which the input resistor comprises a divider bridge (R'₅, R"₅) whose tap point constitutes the input (E) of the amplifier.
